# EUROPÄISCHE PATENTANMELDUNG

(11) **EP 4 660 095 A1**
(43) Veröffentlichungstag der Anmeldung: **10.12.2025**
(21) Anmeldenummer: 25161766.8
(22) Anmeldetag: 16.04.2025
(51) Int. Cl.: B65D 5/00

(54) **STAPELBARE FALTSCHACHTEL, INSBESONDERE VERKAUFSTRAY**

(30) Priorität: 07.06.2024 AT 504612024
(71) Anmelder: Mosburger GmbH, 1232 Wien (AT)
(72) Erfinder: Palotai, Andras, 9400 Sopron (HU)
(74) Vertreter: Müllner, Martin

(57) **Zusammenfassung**

Die Erfindung betrifft eine Faltschachtel, insbesondere einen Verkaufstray, der oben offen ist und bei dem in einer Seitenwand (17, 18) eine Öffnung zur Entnahme von Waren vorgesehen ist, die vom oberen offenen Ende der Faltschachtel ausgeht. Die Faltschachtel weist einen Boden (11) und Seitenwände (12; 13; 14, 15; 17, 18), auf, die durch Faltrillen (14', 15'; 17', 18'), die vom Boden (11) bis zum oberen offenen Ende der Faltschachtel verlaufen, voneinander getrennt sind. Damit diese Faltschachtel stapelbar ist, ist erfindungsgemäß vorgesehen, dass die Faltrillen (14', 15'; 17', 18') im Bereich des oberen offenen Endes gegabelt sind, sodass zwischen benachbarten Seitenwänden ein etwa ebener Bereich (14a, 15a; 17a, 18a) vorhanden ist, sodass bei gestapelten Faltschachteln die darüber gestapelte Faltschachtel nicht in die darunter liegende Faltschachtel rutschen kann, weil diese ebenen Bereiche die Ecken diagonal abschneiden und die obere Faltschachtel an diesen "Diagonalen" aufliegt.

## Beschreibung

### Technisches Gebiet

Die vorliegende Erfindung betrifft eine stapelbare Faltschachtel aus Wellpappe mit einem Boden und mit Seitenwänden, die durch Faltrillen, die vom Boden bis zum oberen offenen Ende der Faltschachtel verlaufen, voneinander getrennt sind.

### Stand der Technik

In Supermärkten werden oft so genannte Verkaufstrays (Display-Verpackungen) verwendet, wodurch der Aufwand des Nachschlichtens erheblich reduziert wird. Die Waren, z.B. Snacks, sind in der oben offenen Faltschachtel gelagert, bei der in einer Seitenwand eine Öffnung zur Entnahme von Waren vorgesehen ist, die vom oberen offenen Ende der Faltschachtel ausgeht. Die Kunden können daher die Waren direkt aus der Faltschachtel entnehmen. Ein Einschlichten der einzelnen Waren in ein Regal ist nicht mehr notwendig, es genügt, die Faltschachteln aufzustellen.

Meist werden mehrere Faltschachteln übereinander aufgestellt, damit nur selten weitere Faltschachteln nachgebracht werden müssen. Damit die Faltschachteln gestapelt werden können, ist bei der heute üblichen Ausführung ein Deckel notwendig. Andernfalls würde eine Faltschachtel die darunter liegende Faltschachtel auseinander drücken, in diese hinein rutschen und die darin befindlichen Waren beschädigen. Insbesondere die Seitenwand mit der Öffnung zum Entnehmen ist diesbezüglich problematisch. Solche Stapel sind also ohne Deckel nicht stabil.

Ein Deckel hat jedoch mehrere Nachteile. Zum einen erhöht er natürlich den Herstellungsaufwand (Materialbedarf, Kosten), zum anderen muss er (meist von den Kunden) im Supermarkt entfernt werden, wo er nur selten entsorgt, sondern meist einfach zu Boden geworfen wird.

Nun sind schon unzählige Vorschläge gemacht worden, wie oben offene Schachteln auch ohne Deckel stapelbar gemacht werden können. Ein Beispiel für viele ist DE 202010002221U . All diesen Lösungen ist gemeinsam, dass dafür zusätzlicher Materialbedarf notwendig ist, sei es zusätzlicher Bedarf an Wellpappe, sei es Material für zusätzliche Bauelemente, z.B. für Verstärkungen der Ecken. Gemäß der erwähnten Schrift sind die Längsseitenwände zweilagig, wenn nicht sogar dreilagig ausgebildet. Die innere Lage weist bei zwei Ausführungsbeispielen Eckwände auf, die in diagonaler Ecklage hohle Eckstützen oder Pfosten ausbilden. Durch diese diagonale Lage kann eine darüber gestapelte Faltschachtel nicht in die darunter liegende Faltschachtel hineinrutschen.

### Kurzbeschreibung der Erfindung

Es ist Aufgabe der vorliegenden Erfindung, eine ähnliche Lösung ohne zusätzlichen Materialaufwand zu erreichen.

Diese Aufgabe wird durch eine Faltschachtel der eingangs genannten Art erfindungsgemäß dadurch gelöst, dass die Faltrillen im Bereich des oberen offenen Endes gegabelt sind, sodass zwischen benachbarten Seitenwänden ein etwa ebener Bereich vorhanden ist, sodass bei gestapelten Faltschachteln die darüber gestapelte Faltschachtel nicht in die darunter liegende Faltschachtel rutschen kann

### Kurze Beschreibung der Zeichnungsfiguren

An Hand der beiliegenden Zeichnungen wird die vorliegende Erfindung näher erläutert. Es zeigt: Fig. 1 einen Zuschnitt für eine erfindungsgemäße Faltschachtel; und Fig. 2 die aus diesem Zuschnitt aufgerichtete Faltschachtel.

### Beschreibung der Ausführungsarten

Der Zuschnitt weist einen Bodenteil 11 auf, an den - über Faltrillen 12' und 13' getrennt - Längsseitenwänden 12 und 13 anschließen. An diese Längsseitenwände 12 bzw. 13 schließen - durch Faltrillen 14' und 15' bzw. 17' und 18' getrennt - jeweils Laschen 14 und 15 bzw. 17 und 18 an, die zusammen jeweils eine Breitseitenwand bilden. An den Bodenteil 11 schließen weiters - über Faltrillen 16' bzw. 19' getrennt - Laschen 16 und 19 an, die nach dem Aufrichten mit den Laschen 14 und 15 bzw. 17 und 18 verklebt werden und dadurch die Längsseitenwände 12 und 13 und die Breitseitenwände in der aufgerichteten Lage stabilisieren.

Wie man aus den Zeichnungen erkennt, sind die Laschen 17 und 18 schmäler als die Laschen 14 und 15, sodass in der durch die Laschen 17 und 18 gebildeten Breitseitenwand in der Mitte eine Öffnung (siehe Fig. 2) gebildet ist, die bis zur Lasche 19 reicht. Soweit entspricht dieser Zuschnitt den derzeit üblichen Verkaufstrays.

Erfindungsgemäß gabeln sich die Faltrillen 14', 15', 17' und 18' in jeweils zwei Faltrillen 14", 14‴; 15", 15‴; 17", 17‴ und 18", 18‴, und zwar im Bereich des oberen Endes dieser Faltrillen 14', 15', 17' und 18'. Dadurch bilden sich dreieckige Bereiche 14a, 15a, 17a und 18a aus, die nach dem Auffalten die Kanten 14', 15', 17' und 18' diagonal "abschneiden" (siehe Fig. 2). Somit kann eine darüber gestapelte Faltschachtel nicht in die darunter liegende Faltschachtel hineinrutschen, weil sie an diesen "Diagonalen" aufliegt.

Da eine Diagonale bekanntlich kürzer ist als die beiden Seiten, die sie verbindet, werden die Längsseitenwände 12 und 13 oben in diesem Bereich etwas nach außen gebogen, somit sind sie leicht nach innen konvex, was die sonst häufig vorkommende Krümmung nach außen (also innen konkav, eine Ausbauchung) verhindert. Die Bereiche 14a, 15a, 17a und 18a bewirken also zusätzlich eine Stabilisierung der Faltschachtel.

Um die gleiche Tragfähigkeit wie bei einer Faltschachtel mit Deckel zu erreichen, ist zwar dennoch eine etwas stabilere Wellpappe notwendig, aber der Kostenunterschied zwischen diesen Wellpappen ist geringer als die Kosten für einen zusätzlichen Deckel.

## Patentansprüche

1. Stapelbare, oben offene Faltschachtel aus Wellpappe mit einem Boden (11) und mit Seitenwänden (12; 13; 14, 15; 17, 18), die durch Faltrillen (14', 15'; 17', 18'), die vom Boden (11) bis zum oberen offenen Ende der Faltschachtel verlaufen, voneinander getrennt sind, **dadurch gekennzeichnet, dass** die Faltrillen (14', 15'; 17', 18') im Bereich des oberen offenen Endes gegabelt sind, sodass zwischen benachbarten Seitenwänden ein etwa ebener Bereich (14a, 15a; 17a, 18a) vorhanden ist, sodass bei gestapelten Faltschachteln die darüber gestapelte Faltschachtel nicht in die darunter liegende Faltschachtel rutschen kann.

2. Stapelbare Faltschachtel nach Anspruch 1, **dadurch gekennzeichnet, dass** die Faltschachtel als Verkaufstray ausgebildet ist, das heißt dass in einer Seitenwand (17, 18) eine Öffnung zur Entnahme von Waren vorgesehen ist, die vom oberen offenen Ende der Faltschachtel ausgeht.
